# EUROPÄISCHE PATENTSCHRIFT

(11) **EP 1 426 183 B1**
(45) Veröffentlichungstag und Bekanntmachung des Hinweises auf die Patenterteilung: **15.08.2007**
(21) Anmeldenummer: 03025171.4
(22) Anmeldetag: 04.11.2003
(51) Int. Cl.: B41F 27/12

(54) **Verfahren zum fliegenden Wechsel von Druckplatten in Bogenoffset-Rotationsdruckmaschinen**
Method for a flying plate exchange in rotary offset sheet printing presses
Procédé de changement de plaques en marche pour des machines d'impression rotatives offset pour feuilles

(30) Priorität: 07.12.2002 DE 10257282
(43) Veröffentlichungstag der Anmeldung: 09.06.2004
(73) Patentinhaber: Koenig & Bauer Aktiengesellschaft, 97080 Würzburg (DE)
(72) Erfinder: Ziegenbalg, Christian, 01689 Weinböhla (DE)

(56) Entgegenhaltungen:
- DE-A- 4 021 895
- DE-A- 19 822 893
- US-A- 5 063 844

## Beschreibung

Die Erfindung betrifft ein Verfahren zum fliegenden Wechsel von Druckplatten in Bogenoffset-Rotationsdruckmaschinen.

Durch einen fliegenden Wechsel von Druckplatten, also durch einen Druckplattenwechsel während des Fortdrucks der Druckmaschine, können zahlreiche Druckaufträge rationeller erledigt und neue Anwendungsgebiete erschlossen werden. So ist es zum Beispiel möglich, beim Druck eines mehrfarbigen Kataloges oder Prospektes während des Drucks die Druckplatte mit den Textinformationen zu wechseln und so Serien mit mehreren Sprachen zu drucken.

Bei Rollenoffset-Druckmaschinen wirken zwei Gummituchzylinder zusammen, zwischen denen der Bedruckstoff geführt wird. Ein fliegender Druckplattenwechsel ist bei einer Konfiguration möglich, bei der an einem Gummituchzylinder zwei Plattenzylinder angestellt sind und einer der beiden Plattenzylinder während des Drucks vom Gummituchzylinder abgeschwenkt und die Druckplatte gewechselt wird. Eine derartige Lösung ist aus der DE 40 21 895 C2 bekannt.

Aus der DE 196 03 663 A1 ist eine Lösung für einen Plattenzylinder pro Gummituchzylinder bekannt geworden. Das Druckwerk besteht ebenfalls aus zwei sich berührenden Gummituchzylindern, zwischen die eine Bedruckstoffbahn geführt wird. An den Gummituchzylindern ist je ein Plattenzylinder angestellt. Zum Durchführen des fliegenden Druckplattenwechsels wird einer der Plattenzylinder von seinem zugehörigen Gummituchzylinder in eine Stellung geschwenkt, in welcher der Wechsel der Druckplatte möglich ist. Der betreffende Gummituchzylinder bleibt mit dem anderen Gummituchzylinder in Eingriff und wird mit diesem synchron angetrieben.

Nachteilig hierbei ist, dass der Gummituchzylinder während des Druckplattenwechsels in Kontakt mit dem anderen Gummituchzylinder bleibt und seine Farbe auf die Bedruckstoffbahn ablegt. Das trifft auch zu, wenn, wie bei auf Bogenoffset-Rotationsdruckmaschinen denkbar, der Druckzylinder an die Stelle des anderen Gummituchzylinders tritt.

Die Aufgabe der Erfindung besteht darin, für Bogenoffset-Rotationsdruckmaschinen ein Verfahren zum fliegenden Wechsel von Druckplatten zu entwickeln, durch das gegenüber dem bei Rollenoffsetmaschinen bekannten Stand der Technik Makulatur eingespart wird.

Erfindungsgemäß wird die Aufgabe durch die Merkmale des 1. Anspruchs gelöst.

Die Erfindung ermöglicht jetzt auch bei Bogenoffset-Rotationsdruckmaschinen einen fliegenden Druckplattenwechsel. Wird der Gummituchzylinder vom Druckzylinder des aktuell druckenden Druckwerks abgestellt, kann der Gummituchzylinder eines anderen, mit einer neuen Druckplatte ausgestatteten Druckwerks zeitgleich angestellt und damit der Druckvorgang ohne Unterbrechung fortgesetzt werden. Der Makulaturanfall wird signifikant verringert.

Die Erfindung soll an einem Ausführungsbeispiel näher erläutert werden. Die dazugehörigen Zeichnungen haben folgende Bedeutung:
- Figur 1: Schematische Darstellung von drei Druckwerken einer Bogenoffsetdruckmaschine.
- Figur 2: Schematische Darstellung eines der Druckwerke bei abgestelltem Gummituchzylinder und Plattenzylinder

In Figur 1 sind drei Druckwerke **1.1, 1.2, 1.3** einer Bogenoffsetdruckmaschine dargestellt. Jedes der Druckwerke **1.1, 1.2, 1.3** besteht aus einem bogenführenden Druckzylinder **6.1, 6.2, 6.3,** der mit je zwei bogenführenden Übergabetrommeln **7.1, 7.2, 7.3** in Wirkverbindung steht. Jedem Druckzylinder **6.1, 6.2, 6.3** ist ein Gummizylinder **5.1, 5.2, 5.3** und diesem wiederum ein Plattenzylinder **4.1, 4.2, 4.3** zugeordnet. Die Plattenzylinder **4.1, 4.2, 4.3** stehen mit je einem Farbwerk **2.1, 2.2, 2.3** und je einem Feuchtwerk **3.1, 3.2, 3.3** in Wirkverbindung. Auf jedem Plattenzylinder **4.1, 4.2, 4.3** ist mindestens eine hier nicht dargestellte Druckplatte angebracht.

Die Übergabetrommeln **7.1, 7.2, 7.3,** die Druckzylinder **6.1, 6.2, 6.3,** die Gummizylinder **5.1, 5.2, 5.3** sowie die dem Plattenzylinder **4.1, 4.2, 4.3** zugeordneten Farbwerke **2.1, 2.2, 2.3** sind über einen nicht näher dargestellten Hauptantriebs-Räderzug miteinander verbunden. Der Plattenzylinder **4.1, 4.2, 4.3** wird durch einen Plattenzylinder-Antriebsmotor **8.1, 8.2 8.3** angetrieben. Dieser Antrieb ist mit dem Hauptantriebs-Räderzug synchronisiert. In einer anderen Ausführungsvariante ist vorgesehen, den Plattenzylinder-Antrieb der anderen Druckwerke, bis auf die für den fliegenden Druckplattenwechsel bestimmten Druckwerke **1.2, 1.3**, in den Hauptantriebs-Räderzug einzubinden.
Im Ausführungsbeispiel ist jedes Druckwerk **1.1, 1.2, 1.3** mit einer vollautomatischen Druckplattenwechsel-Einrichtung **12.1, 12.2, 12.3** ausgerüstet.

Um den Wechsel der Druckplatten im Druckwerk **1.2**. durchführen zu können, werden das Farbwerk **2.2** und das Feuchtwerk **3.2** vom Plattenzylinder **4.2** abgekuppelt und abgestellt. Der Plattenzylinder **4.2** wird vom Gummituchzylinder **5.2** abgestellt und anschließend der Gummituchzylinder **5.2** vom Druckzylinder **6.2** abgestellt. In einer anderen Variante erfolgt das Abschwenken von Gummituchzylinder **5.2** und Plattenzylinder **4.2** zeitgleich. Aus der Figur 2 ist die Lage des Gummituchzylinders **5.2** und des Plattenzylinders **4.2** ersichtlich.

Bei einigen Bedruckstoffen kann es nach dem Abstellen des Gummituchzylinders **5.2** zu Problemen bei der Führung des Bogens kommen. Daher sind im kritischen Bereich vor der Druckzone mechanische oder pneumatische Bogenführungselemente **9.2, 9.3** vorgesehen.

Nach dem Abstellen des Gummituchzylinders **5.2** kann der Wechsel der Druckplatte am Druckwerk **1.2** erfolgen. Das geschieht mit bekannten Mitteln. Im Ausführungsbeispiel wird die automatisch arbeitende Druckplattenwechseleinrichtung **12.2** angewendet. Die ausgedruckte Druckplatte wird entfernt und eine neue Druckplatte wird aufgespannt. Während des Druckplattenwechsels wird der Plattenzylinder **4.2** vom separaten Antriebsmotor **8.2** angetrieben.

Nach dem Wechsel der Druckplatte werden die Farbauftragwalzen des Farbwerks **2.2** und die Feuchtauftragwalzen des Feuchtwerks **3.2** angestellt und die neue Druckplatte wird eingefärbt. Der Plattenzylinder **4.2** wird an den Gummituchzylinder **5.2** und der Gummituchzylinder **5.2** an den Druckzylinder **6.2** angestellt. Das kann nacheinander oder zeitgleich erfolgen. Mit dem Anstellen des Gummituchzylinders **5.2** an den Druckzylinder **6.2** wird der Druck am Druckwerk **1.2** fortgesetzt.

In einer bevorzugten Ausführungsform wird zeitgleich mit dem Abstellen des Druckwerks **1.2** der Gummituchzylinder **5.3** des Druckwerks **1.3** angestellt. Am Druckwerk **1.3** wurde während des Drucks von Druckwerk **1.2** bereits der Druckplattenwechsel durchgeführt, so dass nunmehr nahezu ohne Zeitverzug und bei Minimierung der Anzahl der gedruckten Fehlbogen der Druck mit einem anderen Sujet fortgesetzt werden kann.

### Aufstellung der verwendeten Bezugszeichen

| | |
|---|---|
| **1.1** | Druckwerk |
| **1.2** | |
| **1.3** | |
| | |
| **2.1** | Farbwerk |
| **2.2** | |
| **2.3** | |
| | |
| **3.1** | Feuchtwerk |
| **3.2** | |
| **3.3** | |
| | |
| **4.1** | Plattenzylinder |
| **4.2** | |
| **4.3** | |
| | |
| **5.1** | Gummizylinder |
| **5.2** | |
| **5.3** | |
| | |
| **6.1** | Druckzylinder |
| **6.2** | |
| **6.3** | |
| | |
| **7.1** | Übergabetrommel |
| **7.2** | |
| **7.3** | |
| | |
| **8.1** | Plattenzylinder-Antriebsmotor |
| **8.2** | |
| **8.3** | |
| | |
| **9.2** | Bogenführungselemente |
| **9.3** | |
| | |
| **12.1** | Druckplattenwechsel-Einrichtung |
| **12.2** | |
| **12.3** | |

## Patentansprüche

1. Verfahren zum fliegenden Wechsel von Druckplatten in Bogenoffset-Rotationsdruckmaschinen, wobei
- der Antrieb des Plattenzylinders **(4.1, 4.2, 4.3)** durch einen separaten Antriebsmotor **(8.1, 8.2, 8.3)** erfolgt, der mit dem Hauptantriebs-Räderzug der Bogenoffset-Rotationsdruckmaschine synchronisiert ist,
- das Farbwerk **(2.2)** und das Feuchtwerk **(3.2)** vom Plattenzylinder **(4.2)** abgekuppelt,
- der Plattenzylinder **(4.2)** vom Gummituchzylinder **(5.2),** der Gummituchzylinder **(5.2)** vom Druckzylinder **(6.2)** und -die Farbauftragwalzen des Farbwerks **(2.2)** und die Feuchtauftragwalzen des Feuchtwerks **(3.2)** vom Plattenzylinder **(4.2)** abgestellt werden,
- mit bekannten Mitteln die ausgedruckte Druckplatte entfernt und eine neue Druckplatte aufgespannt wird,
- das Farbwerk **(2.2)** und das Feuchtwerk **(3.2)** angestellt und die neue Druckplatte eingefärbt,
- der Plattenzylinder **(4.2)** an den Gummituchzylinder **(5.2)** und
- der Gummituchzylinder **(5.2)** an den Druckzylinder **(6.2)** angestellt wird.

2. Verfahren zum fliegenden Wechsel von Druckplatten in Bogenoffset-Rotationsdruckmaschinen nach Anspruch 1, **dadurch gekennzeichnet, dass** das Abschwenken von Gummituchzylinder **(5.2)** und Plattenzylinder **(4.2)** zeitgleich erfolgt.

3. Verfahren zum fliegenden Wechsel von Druckplatten in Bogenoffset-Rotationsdruckmaschinen nach Anspruch 1, **dadurch gekennzeichnet, dass** der Plattenzylinder **(4.2)** während des Wechsels der Druckplatten von dem separaten Plattenzylinder-Antriebsmotor **(8.2)** angetrieben wird.

4. Verfahren zum fliegenden Wechsel von Druckplatten in Bogenoffset-Rotationsdruckmaschinen nach Anspruch 1, **dadurch gekennzeichnet, dass** der Wechsel der Druckplatten durch eine automatisch arbeitende Druckplattenwechseleinrichtung erfolgt.

5. Verfahren zum fliegenden Wechsel von Druckplatten in Bogenoffset-Rotationsdruckmaschinen nach Anspruch 1, **dadurch gekennzeichnet, dass** die Führung des Druckbogens bei abgestelltem Gummituchzylinder **(5.2)** durch mechanische oder pneumatische Bogenführungselemente **(9.1, 9.2)** erfolgt.

6. Verfahren zum fliegenden Wechsel von Druckplatten in Bogenoffset-Rotationsdruckmaschinen nach Anspruch 1, **dadurch gekennzeichnet, dass** nach dem den Druckplattenwechselvorgang einleitenden Abstellen des Gummituchzylinders **(5.2)** vom Druckzylinder **(6.2)** an einem Druckwerk **(1.2)** zeitgleich das Anstellen des Gummituchzylinders **(4.3)** nach Vollzug des Druckplattenwechsels an einem weiteren Druckwerk **(1.3)** erfolgt.

## Claims

1. Method for flying change of printing plates in rotary offset sheet printing machines, wherein
- the drive of the plate cylinder (4.1, 4.2, 4.3) is carried out by a separate drive motor (8.1, 8.2, 8.3) synchronised with the main drive wheel train of the rotary offset sheet printing machine,
- the inking mechanism (2.2) and the moistening mechanism (3.2) are decoupled from the plate cylinder (4.2),
- the plate cylinder (4.2) is set away from the rubber blanket cylinder (5.2), the rubber blanket cylinder (5.2) away from the printing cylinder (6.2) and the inking rollers of the inking mechanism (2.2) and the moistening rollers of the moistening mechanism (3.2) away from the plate cylinder (4.2),
- the used printing plate is removed by known means and a new printing plate is clamped in place,
- the inking mechanism (2.2) and the moistening mechanism (3.2) are placed against and the new printing plate inked, and
- the plate cylinder (4.2) is placed against the rubber blanket cylinder (5.2) and the rubber blanket cylinder (5.2) against the printing cylinder (6.2).

2. Method for flying change of printing plates in rotary offset sheet printing machines according to claim 1, **characterised in that** the pivotation away from rubber blanket cylinder (5.2) and plate cylinder (4.2) is carried out at the same time.

3. Method for flying change of printing plates in rotary offset sheet printing machines according to claim 1, **characterised in that** the plate cylinder (4.2) is driven by the separate plate cylinder drive motor (8.2) during the change of the printing plates.

4. Method for flying change of printing plates in rotary offset sheet printing machines according to claim 1, **characterised in that** the change of the printing plates is carried out by an automatically operating printing plate change device.

5. Method for flying change of printing plates in rotary offset sheet printing machines according to claim 1, **characterised in that** guidance of the printed sheet when the rubber blanket cylinder (5.2) is set away is carried out by mechanical or pneumatic sheet guide elements (9.1, 9.2).

6. Method for flying change of printing plates in rotary offset sheet printing machines according to claim 1, **characterised in that** after the setting away, which initiates the printing plate change process, of the rubber blanket cylinder (5.2) from the printing cylinder (6.2) at one printing mechanism (1.2) placing against of the rubber blanket cylinder (4.3) after execution of the printing plate change takes place at a further printing mechanism (1.3) at the same time.

## Revendications

1. Procédé de changement en marche des plaques d'impression dans des machines d'impression rotatives offset à feuilles, selon lequel :
- on synchronise l'entraînement des cylindres porte-plaques (4.1, 4.2, 4.3) par un moteur d'entraînement séparé (8.1, 8.2, 8.3) synchronisé sur le train de pignons de l'entraînement principal de la machine d'impression rotative offset à feuilles ;
- on débraye le groupe d'encrage (2.2) et le groupe de mouillage (3.2) par rapport au cylindre porte-plaque (4.2) ;
- on dégage le cylindre porte-plaque (4.2) du cylindre à blanchet (5.2), ce dernier par rapport au cylindre d'impression (6.2) et les cylindres encreurs du groupe d'encrage (2.2) et les cylindres de mouillage du groupe de mouillage (3.2) par rapport au cylindre porte-plaque (4.2) ;
- avec des moyens connus on enlève la plaque d'impression utilisée et on installe une nouvelle plaque d'impression ;
- on applique le groupe d'encrage (2.2) et le groupe de mouillage (3.2) et on encre la nouvelle plaque d'impression ;
- on applique le cylindre porte-plaque (4.2) contre le cylindre porte-blanchet (5.2) ; et
- on applique de cylindre porte-blanchet (5.2) contre le cylindre d'impression (6.2).

2. Procédé de changement en marche des plaques d'impression dans des machines d'impression rotatives offset à feuilles selon la revendication 1,
**caractérisé en ce que**
le dégagement par basculement du cylindre porte-blanchet (5.2) et celui du cylindre porte-plaque (4.2) se font en synchronisme.

3. Procédé de changement en marche des plaques d'impression dans des machines d'impression rotatives offset à feuilles selon la revendication 1,
**caractérisé en ce que**
le cylindre porte-plaque (4.2) est entraîné pendant le changement des plaques d'impression par le moteur d'entraînement séparé, du cylindre porte-plaque (8.2).

4. Procédé de changement en marche des plaques d'impression dans des machines d'impression rotatives offset à feuilles selon la revendication 1,
**caractérisé en ce que**
le changement des plaques d'impression est assuré par une installation de changement de plaques d'impression à fonctionnement automatique.

5. Procédé de changement en marche des plaques d'impression dans des machines d'impression rotatives offset à feuilles selon la revendication 1,
**caractérisé en ce que**
le guidage de la feuille d'impression lorsque le cylindre porte-blanchet (5.2) est dégagé, se fait par des éléments de guidage de feuilles, mécaniques ou pneumatiques (9.1, 9.2).

6. Procédé de changement en marche des plaques d'impression dans des machines d'impression rotatives offset à feuilles selon la revendication 1,
**caractérisé en ce qu'**
après le dégagement du cylindre porte-blanchet (5.2) par rapport au cylindre d'impression (6.2) déclenchant l'opération de changement de plaques d'impression, au niveau d'un groupe d'impression (1.2) on commande en même temps l'application du cylindre porte-blanchet (4.3) à la fin de l'opération de changement de plaque, contre un autre groupe d'impression (1.3).
